# FASCICULE DE BREVET EUROPEEN

(11) **EP 0 397 585 B1**
(45) Date de publication et mention de la délivrance du brevet: **10.06.1992**
(21) Numéro de dépôt: 90440038.9
(22) Date de dépôt: 09.05.1990
(51) Int. Cl.: E04F 19/08, A47K 3/16

(54) **Patte de fixation à effet de basculement pour le portillon d'une trappe de visite**
Kipptürbefestigungslasche einer Revisionsabdeckung
Fastening-tab for a tilt-over-door of an inspection cover

(30) Priorité: 09.05.1989 FR 8906222
(43) Date de publication de la demande: 14.11.1990
(73) Titulaire: Tavoschi, Fulvio, F-25000 Besancon (FR)
(72) Inventeur: Tavoschi, Fulvio, F-25000 Besancon (FR)
(74) Mandataire: Metz, Paul

(56) Documents cités:
- DE-A- 2 512 094
- DE-A- 3 544 859
- DE-U- 8 711 829
- FR-A- 2 161 533
- FR-A- 2 364 320
- FR-A- 2 462 138
- FR-A- 2 539 441

## Description

La présente invention se rapporte à une patte perfectionnée pour le montage et le maintien notamment du portillon d'une trappe de visite, en particulier sur un habillage de baignoire.

Concernant les pattes de maintien pour portillon d'habillage de baignoire, les principales qualités et les avantages recherchés de facilité de pose, de simplicité d'ouverture du portillon et de sécurité de maintien sont rarement réunis sur une même trappe de visite.

On connaît les portillons à aimant dans lesquels le maintien du portillon résulte de l'attraction magnétique. A titre d'exemple, on cite le document FR 2 364 320 qui décrit une patte de fixation à angle droit dont une première partie est perforée pour sa fixation et la seconde partie supporte des aimants permanents. Si la pose de ce type de portillon s'effectue rapidement, le scellement ou la fixation des pattes ne s'avère pas toujours commode en raison d'une certaine précision à observer.

Afin d'y remédier, divers fabricants ont mis au point une patte dont le corps vient se prendre dans la colle du carrelage.

En raison de la faible épaisseur de la platine formant l'extrémité de la patte à sceller, ce mode de pose de la patte convient parfaitement.

Or, ces pattes portent à leur autre extrémité un élément de fixation et de solidarisation qui alourdit la patte et requiert une précision suffisante de pose.

Pour des raisons de simplicité, le maintien par attraction magnétique a également été retenu pour ce type de patte. Ce maintien donne satisfaction sur le plan mécanique si bien qu'en ce qui concerne l'enlèvement de la plaque ou du portillon, une force importante s'avère nécessaire.

Cet inconvénient est notablement amplifié par le fait qu'il n'existe pas, sur la surface lisse du portillon fermé, de prise pour sa saisie car il s'agit d'une surface carrelée, formée en général par plusieurs carreaux juxtaposés.

L'inconvénient décrit ci-dessus s'avère d'une importance telle que l'ouverture de la trappe nécessite l'emploi d'une ventouse associée à un manche pour se constituer une prise permettant de vaincre l'attraction de la force magnétique.

La présente invention a pour but d'une part de remédier à ce type d'inconvénient et d'autre part d'augmenter encore la rapidité et la facilité de pose, permettant d'arriver à un résultat satisfaisant du premier coup.

A cet effet, l'invention se rapporte à une patte de fixation d'un portillon ou d'une trappe selon la revendication 1.

De nombreux avantages découlent de l'utilisation de la patte selon l'invention, patte qui s'utilise, par exemple, avec deux ou trois autres identiques en vue du maintien de la surface plane constituant le portillon de visite dont ci-après les principaux :
. le basculement du plan du portillon permet de dégager un coin servant de prise pour l'extraction du portillon,
. le montage s'effectue parfaitement sans ajustement car l'épaulement constituant la patte épouse exactement le chant de l'ouverture, évitant ainsi tout calage et ajustement ultérieur à la pose,
. l'immobilisation primaire permet de le maintenir dans cette position jusqu'à la prise de la colle.

La présente invention sera bien comprise à la lecture de la description qui suit, effectuée à titre d'exemple non limitatif sur un mode d'exécution en référence aux dessins accompagnants dans lesquels :
. la figure 1 est une vue en perspective d'une ouverture montrant l'emplacement et la conformation générale de la patte de fixation selon l'invention ;
. la figure 2 est une vue en perspective montrant une patte de fixation selon la variante de base, mise en place par des éléments d'immobilisation primaire ;
. la figure 3 est une vue en perspective de la patte de fixation selon l'invention, selon une version à déformation élastique ;
. la figure 4 est une vue schématique illustrant le travail du moyen de suspension élastique ;
. la figure 5 est une vue en perspective schématique montrant le basculement du portillon résultant de l'enfoncement d'un de ses coins.

L'idée générale inventive consiste à prévoir une patte de fixation d'un portillon de trappe de visite, par exemple d'un habillage de baignoire, à employer avec plusieurs autres homologues, présentant d'une part un appui contre le chant latéral de l'ouverture en association avec une immobilisation primaire, et, d'autre part, une tête de contact et de maintien avec le panneau de fermeture montée sur la patte par l'intermédiaire d'une suspension élastique.

Cette conformation permet à la patte d'être calée instantanément dès la mise en place par appui simultané contre la face avant et le chant de l'ouverture.

Elle permet également à la tête de la patte d'être située à la bonne profondeur pour entrer en contact de fixation ou de solidarisation avec la face arrière du portillon de visite et de garantir la perfection de pose dans les alignements et la co-planéïté nécessaires.

Avant de décrire en détail les deux modes de réalisations de base, on exposera ci-après les moyens généraux de l'invention.

Celle-ci consiste à prévoir une patte de fixation présentant deux retours successifs mais inversés à angle droit de manière à constituer un épaulement de calage sur l'épaulement saillant de l'ouverture. Elle présente à son extrémité libre un élément transversal de maintien monté sur une suspension élastique alors que son autre extrémité comporte des perforations destinées à être traversées pour l'une ou l'autre d'entre elles par un moyen d'immobilisation primaire contre le bord adjacent de l'ouverture, puis à y être solidarisée par la colle utilisée pour maintenir le carrelage au droit de l'ouverture et être recouverte ensuite par ledit carrelage sans ocasionner de surépaisseur de carrelage.

On décrira maintenant ci-après, à titre d'exemple, deux modes de réalisation de base.

L'invention concerne une patte de fixation 1 destinée à être montée avec, par exemple, trois pattes homologues 2, 3, 4 sur l'un ou l'autre des chants 5 et de la bordure 6 d'une ouverture d'accès 7 ménagée dans une paroi ou un muret 8 d'habillage de la face latérale d'une baignoire ou de toute autre paroi.

Ces pattes permettent le maintien à désolidarisation possible d'un portillon de visite 9 couvert d'un carrelage 10 ou constitué entièrement avec des carreaux de faïence.

Le but de l'invention tel qu'exprimé déjà ci-dessus est double. Elle permet d'une part la pose rapide et parfaite des pattes de fixation et, d'autre part, le dégagement-extraction du portillon par simple basculement résultant d'une force suffisante de pression-enfoncement sur un coin, force suivie d'une saisie-traction sur le coin opposé qui arrive en position dégagée suite à l'enfoncement, comme on le verra ci-après.

La patte 1 selon l'invention se compose d'une première extrémité dite extrémité d'immobilisation primaire 11 sous la forme d'une platine perforée 12 à perforation 13 à cuvettes coniques d'entrée de perforation suivie d'un double retour d'angle 14 formé par une aile 15 à angle droit définissant un angle sortant 16 destiné à venir épouser et à se caler sur la bordure et le chant adjacent de l'ouverture 7 formant un épaulement saillant 17. L'aile 15 se poursuit par un deuxième retour à angle droit définissant un angle droit rentrant 18 à une distance inférieure à celle correspondant à l'épaisseur du chant de l'ouverture. L'angle rentrant 18 se poursuit par un retour 19 selon une extrémité libre ou de fixation 20 porteuse d'une pièce transversale de maintien 21 destinée à venir coopérer avec un élément ou une structure complémentaire en vue de réaliser un maintien solide mais facilement et rapidement dissociable avec le portillon dit maintien à désolidarisation.

Plus particulièrement, l'extrémité de fixation porte la pièce transversale de maintien 21 montée sur celle-ci par l'intermédiaire d'une suspension élastique ou de tout autre moyen équivalent.

On peut citer comme exemple de premier mode la réalisation représentée sur la figure 2 qui met en oeuvre une pièce transversale de maintien 21 en matière plastique dont une des extrémités transversales 22 sert de tête 23 et enrobe un noyau aimanté ou aimant 24 constituant ainsi une extrémité de contact avec une plaquette métallique telle que 25 solidarisée en regard sur la face arrière du portillon. Cette tête 23 est de diamètre plus important que la section du corps de ladite pièce transversale de maintien 21. Cette pièce transversale de maintien 21 se poursuit par une extrémité de réglage 26 par laquelle elle est montée réglable axialement, c'est-à-dire transversalement à la patte de fixation.

Il peut s'agir, par exemple, d'une extrémité conformée en tige filetée 27 traversant l'extrémité de fixation 20 par un passage 28 de diamètre supérieur à celui de la tige filetée et y étant retenue par un ensemble écrou-rondelle 29 portant le retour 19 constituant l'extrémité de fixation 21.

De l'autre côté, la pièce de fixation est main tenue axialement en extension et rappel vers l'avant par un ressort 30 coaxial à ladite pièce de fixation 20 appuyant d'une part sur l'extrémité du retour 19 et d'autre part contre la tête élargie de la pièce de fixation 20. Le plus grand diamètre de cette tête constitue l'autre butée d'appui retenant le ressort.

Le ressort est maintenu légèrement sous tension entre l'épaulement périphérique constitué par la bordure de la tête 23 de la pièce de maintien et l'extrémité du retour 19 de la patte de fixation formant ainsi une véritable suspension élastique susceptible d'enfoncement ou de mouvements axiaux en vue du dégagement en biais de la plaque du portillon de visite.

Comme déjà indiqué, pour permettre le maintien par attraction magnétique, la zone voisine de chaque coin est pourvue d'une plaque métallique 25 solidarisée à la face arrière du portillon.

Pour ouvrir, il suffit d'enfoncer un des coins de la plaque formant le portillon, mouvement qui la fait basculer autour d'une ligne diagonale 31 de pivotement. Ce mouvement dégage le coin opposé et permet de le saisir en vue d'extraire la plaque.

En ce qui concerne le montage, il s'avère facile d'obtenir, dans un même plan, les extrémités de chaque patte de fixation, en raison du réglage possible du décalage axial de la tête de la pièce transversale de maintien par rapport à la face avant ou arrière de la paroi d'habillage.

De même, la mise en place est immédiate et parfaite de par le calage sur les bords de l'ouverture résultant de la forme particulière de la patte de fixation.

La variante représentée sur la figure 3 procède du même principe inventif et constitue un véritable équivalent à la réalisation ci-dessus. Elle utilise, comme on le verra ci-après, la déformation élastique de la matière et la solidarisation par encliquetage.

Elle ne diffère que par la particularité des moyens de maintien, mais les fonctions et les résultats restent identiques. La déformation élastique de la matière sur une surface ou rampe convergente provoque un glissement équivalent à une force de rappel élastique.

Plus particulièrement, l'extrémité de fixation 20 de la patte de fixation est conformée en un retour 32 à deux lames flexibles distinctes en regard 33 et 34, susceptibles de rapprochement et d'éloignement par déformation élastique de la matière. Elles présentent chacune un relief semi-sphérique en regard tel que 35 ou 36.

L'extrémité de fixation de chaque patte coopère avec une pince 37 fixée en regard sur la face arrière du portillon, formée également de deux lames flexibles 38 et 39 disposées en regard, susceptibles de rapprochement et d'éloignement par déformation élastique de la matière. Ces lames sont conformées en creux selon deux formes semi-sphériques correspondantes 40 et 41, disposées en regard, complémentaires aux reliefs semi-sphériques 35 et 36 des deux lames flexibles 33 et 34 du retour 32.

Les reliefs peuvent varier légèrement dans leur forme. Ils viennent se prendre à immobilisation après une phase de glissement-pincement, dans les formes complémentaires en creux à la manière d'un encliquetage permettant ainsi un maintien à désolidarisation.

Comme précédemment, trois ou quatre pattes suffisent à maintenir le portillon. Le maintien s'effectue par encliquetage.

Cet encliquetage est libéré en maintien par une traction qui aboutit à une désolidarisation des pièces complémentaires, mais aussi par un enfoncement au cours duquel les reliefs semi-sphériques sortent de leur logement correspondant et aboutissent en fond de mâchoire.

La pince 37 présente un espace suffisant en fond de mâchoires pour accepter un enfoncement supplémentaire aboutissant au désencliquetage.

On procède ainsi de la même façon au basculement par enfoncement de l'un des coins, provoquant la sortie du coin opposé qui, lorsque suffisammment dégagé, permet sa saisie en vue de l'extraction du portillon.

On remplit ainsi les mêmes fonctions en vue d'obtenir les mêmes résultats.

Comme on peut le voir plus particulièrement sur la figure 2, les perforations de l'extrémité avant de chaque patte de fixation sont utilisées pour réaliser une immobilisation primaire à l'aide d'éléments de maintien : clous, vis ou autres tels que 42, dont la tête se loge dans la cuvette conique des perforations de manière à arriver à fleur avec la platine perforée.

Cette immobilisation primaire s'avère particulièrement rapide et aisée à mettre en place, en raison de la butée-calage en angle de la patte de fixation contre le chant et les bords adjacents de l'ouverture provenant de sa forme générale en double épaulement comme celle de la patte de fixation.

La pose complète d'un portillon s'avère notablement facilitée et plus rapide.

On décrira ci-après les différentes phases relatives au procédé de montage.

Il suffit de présenter les pattes de fixation aux endroits habituels et, après les avoir calées contre l'épaulement formé par le chant de l'ouverture et la paroi adjacente, d'immobiliser de façon primaire chacune des pattes, au moyen d'un ou de plusieurs clous ou autre élément de fixation tels que 42, à travers les perforations de l'extrémité d'immobilisation de la patte et à les enfoncer jusqu'à ce que leur tête soit à fleur avec l'extrémité.

On règle ensuite chaque pièce transversale de maintien en profondeur, fonction de l'épaisseur du portillon carrelé, des pièces complémentaires de maintien et de l'épaisseur de la colle. On place l'élément complémentaire, plaque métallique ou pièce d'encliquetage, en prise sur la pièce de solidarisation.

On enduit de colle la zone en regard de la face arrière de la plaque du portillon, on le met en place et on procède à l'application de la colle et à la pose du carrelage sur le portillon et sur la paroi d'habillage de la baignoire.

L'ensemble se trouve immédiatement en position parfaite en raison de l'immobilisation primaire et du calage d'angle. Il est inutile d'attendre que la colle soit sèche.

On peut déposer le portillon lorsque la colle est sèche et procéder aux travaux de finition du carrelage.

L'invention a été décrite ci-dessus en détail mais n'est pas limitée aux modes de réalisation décrits, la protection étant déterminée par la teneur des revendications.

## Revendications

1. Patte de fixation d'un portillon ou d'une trappe, notamment portillon de visite d'un habillage de baignoire, comportant une extrémité d'immobilisation primaire sous la forme d'une platine (12) perforée, de façon à permettre la fixation par vis de la platine sur la paroi de l'habillage, suivie d'un retour d'angle saillant à 90° pour le positionnement de la patte sur le chant de l'ouverture de la paroi, caractérisée d'une part en ce qu'elle se prolonge par un second retour d'angle rentrant à 90°, de façon à présenter une extrémité de fixation (20) parallèle au portillon, d'autre part en ce que l'extrémité de fixation porte une pièce transversale de maintien (21, 32) se terminant par les moyens de maintien et détachement du portillon (23, 24) et (33, 34), susceptibles respectivement, au cours de la manoeuvre de démontage du portillon, de rapprochement et d'éloignement par déformation élastique par rapport à la paroi de l'habillage.

2. Patte de fixation selon la revendication 1, caractérisée en ce que la pièce de maintien (21) est une pièce comportant un corps traversant perpendiculairement l'extrémité de fixation (20), corps se terminant par une tête (23) de plus grand diamètre enrobant un noyau aimanté pour constituer une extrémité de contact avec une plaquette métallique (25) solidarisée à la face arrière du portillon.

3. Patte de fixation selon la revendication précédente, caractérisée en ce que le moyen élastique est un ressort (30) entourant le corps de la pièce de maintien et s'appuyant, d'une part contre la tête élargie de la pièce de maintien, et d'autre part contre l'extrémité de fixation (20).

4. Patte de fixation selon l'une quelconque des revendications précédentes, caractérisée en ce que le corps de la pièce de maintien (21) se prolonge par une tige filetée (27) coopérant avec un ensemble écrou-rondelle (29) s'appuyant sur la face arrière de la patte de fixation (20).

5. Patte de fixation selon l'une quelconque des revendications précédentes, caractérisée en ce que le diamètre du passage de la pièce de fixation dans l'extrémité de fixation (20) est supérieur au diamètre de la pièce de fixation.

6. Patte de fixation selon la revendication 1, caractérisée en ce que la pièce transversale de maintien (32) est une conformation de l'extrémité de fixation (20) à deux lames flexibles distinctes en regard (33 et 34), présentant chacune en regard un relief semi-sphérique (35 et 36) coopérant avec une pince (37) solidaire de la face arrière du portillon, formée également de deux lames flexibles (38 et 39) présentant chacune un creux en regard, de formes semi-sphériques (40 et 41) complémentaires aux reliefs des deux lames flexibles (33 et 34) du retour (32).

7. Patte de fixation selon la revendication précédente, caractérisée en ce que la pince (37) présente un espace suffisant en fond de mâchoires pour accepter un enfoncement supplémentaire aboutissant au désencliquetage.

8. Procédé de montage et de fixation d'un portillon de visite à l'aide de pattes de fixations telles que l'une d'entre elles est revendiquée ci-dessus, caractérisé en ce que l'on pose chaque patte de fixation après l'avoir calée contre l'angle formé par le chant de l'ouverture et la paroi adjacente, qu'on l'immobilise de façon primaire au moyen d'un ou de plusieurs clous ou autres à travers les extrémités d'immobilisation de la patte, en ce que l'on procède ensuite au réglage de chaque pièce de solidarisation en profondeur, fonction de l'épaisseur du portillon carrelé, des pièces complémentaires de maintien et de l'épaisseur de la colle, que l'on place l'élément complémentaire, plaque métallique ou pièce d'encliquetage en prise sur la pièce de solidarisation, que l'on enduit de colle la zone en regard de la face arrière de la plaque du portillon, qu'on le met en place, et que l'on procède à l'application de la colle et à la pose du carrelage sur le portillon et sur la paroi d'habillage de la baignoire.

## Patentansprüche

1. Befestigungslasche für eine Tür oder eine Klappe, insbesondere eine Revisionstür einer Badewannenverkleidung, die folgendes aufweist: ein Ende zur Erstbefestigung in Form einer perforierten Platte (12), die so gestaltet ist, daß sie die Befestigung der Platte an der Wand der Verkleidung mittels Schraube ermöglicht, anschließend eine vorspringende Abwinkelung von 90° zur Positionierung der Lasche an der Leibung der Wandöffnung, **dadurch** **gekennzeichnet**, daß sie einerseits eine Verlängerung durch eine zweite, zurückspringende Abwinkelung von 90° hat, die so gestaltet ist, daß ein zur Tür paralleles Befestigungsende (20) entsteht, und andererseits, daß das Befestigungsende eine querliegende Halterung (21, 32) trägt, welche in den Einrichtungen zum Festhalten und Lösen der Tür (23,24) und (33,34) endet, die während des Vorganges des Ausbaus der Tür, in bezug auf die Wand der Verkleidung, jeweils zu einer Hin- und Zurückbewegung durch elastische Verformung in der Lage sind.

2. Befestigungslasche nach Anspruch 1, **dadurch** **gekennzeichnet**, daß die Halterung (21) ein Teil ist, welches einen, das Befestigungsende (20) senkrecht durchdringendenden Schaft aufweist, wobei der Schaft mit einem Kopf (23) von größerem Durchmesser endet, der einen magnetisierten Kern umschließt, um ein Ende zum Kontakt mit einer metallischen, an der Rückseite der Tür fest angebrachten Platte (25) zu bilden.

3. Befestigungslasche nach dem vorhergehenden Anspruch, **dadurch** **gekennzeichnet**, daß das elastische Element eine den Schaft der Halterung umgebende Feder (30) ist, die sich einerseits an dem verbreiterten Kopf der Halterung und andererseits an dem Befestigungsende (20) abstützt.

4. Befestigungslasche nach einem der vorhergehenden Ansprüche, **dadurch** **gekennzeichnet**, daß der Schaft der Halterung (21) in eine Gewindespindel (27) übergeht, die mit einer Kombination Mutter-Beilagsscheibe (29) zusammenarbeitet, die sich auf der Rückseite der Befestigungslasche (20) abstützt.

5. Befestigungslasche nach einem der vorhergehenden Ansprüche, **dadurch** **gekennzeichnet**, daß der Durchmesser für den Durchgang der Halterung in dem Befestigungsende (20) größer ist, als der Durchmesser der Halterung.

6. Befestigungslasche nach Anspruch 1, **dadurch** **gekennzeichnet**, daß die querliegende Halterung (32) ein besonders gestaltetes Ende der Befestigung (20) ist, mit zwei bestimmten, einander gegenüberliegenden flexiblen Lamellen (33 und 34), wobei jede ein Profil (35 und 36) in Form von Halbkugeln aufweist, die einander gegenüberstehen und die mit einer, an der Rückseite der Tür befestigten Klemme zusammenarbeiten, die ebenfalls aus zwei flexiblen Lamellen (38 und 39) gebildet ist, wovon jede, der anderen gegenüberliegend eine Vertiefung in den halbkugeligen Formen (40 und 41) aufweist, die zu den Profilen der zwei nachgiebigen Lamellen (33 und 34) des Winkels (32) passen.

7. Befestigungslasche nach dem vorhergehenden Anspruch, **dadurch** **gekennzeichnet**, daß die Klemme (37) an der Basis der Backen genügend Platz aufweist, um ein zusätzliches, zum Ausklinken führendes Eindrücken zuzulassen.

8. Verfahren für die Montage und die Befestigung einer Revisionstür mit Hilfe von Befestigungslaschen, wovon eine in obigen Ansprüchen enthalten ist, **dadurch** **gekennzeichnet**, daß man jede Lasche, nachdem man sie fest an die aus der Leibung der Öffnung und der benachbarten Wand gebildeten Ecke gedrückt hat, in die richtige Lage bringt, daß man sie als erste Maßnahme durch die Befestigungsenden der Lasche hindurch mittels einem oder mehreren Nägeln oder etwas anderem befestigt, daß man dann die Einstellung jeder Halterung bezüglich der Tiefe vornimmt was von der Dicke der geplättelten Tür, zusätzlichen Halterungsteilen und der Dicke der Klebermasse abhängt, daß man das zusätzliche Element plaziert (eine metallische Platte oder ein Einschnapp-Element, jeweils im Eingriff an der Halterung), daß man den gegenüberliegenden Bereich auf der Rückseite der Türplatte mit Kleber bestreicht, daß man letztere an die richtige Stelle bringt und daß man das Auftragen von Kleber und das Verlegen der Plättelung auf der Tür und auf der Wand der Badewannenverkleidung durchführt.

## Claims

1. Attachment tab for a door or a hatch, in particular an inspection door for a bathtub covering, this tab comprising a primary immobilization end in the form of a perforated plate (12), so as to enable the plate to be attached by screws to the wall of the covering, followed by a bend at a salient angle of 90° for positioning the tab on the narrow edge of the wall, **characterised in that**, on the one hand, the said tab extends to form a second bend at a reflex angle of 90°, so as to have an attachment end (20) parallel to the door, and in that, on the other hand, the attachment end carries a transverse retaining piece (21, 32) ending in door retaining and removal means (23, 24) and (33, 34) capable, respectively, in the course of the operation of removing the door, of drawing nearer and moving away by elastic deformation relative to the wall of the covering.

2. Attachment tab according to claim 1, characterised in that the retaining piece (21) is a piece which comprises a body passing perpendicularly through the attachment end (20), which body ends in a head (23) having a larger diameter encasing a magnetized core to form a contact end having a metal bar (25) solidly connected to the rear face of the door.

3. Attachment tab according to the preceding claim, characterised in that the elastic means is a spring (30) surrounding the body of the retaining piece and bearing, on the one hand, against the enlarged head of the retaining piece and, on the other hand, against the attachment end (20).

4. Attachment tab according to any one of the preceding claims, characterised in that the body of the retaining piece (21) extends in a screw rod (27) which cooperates with a nut and washer assembly (29) bearing against the rear face of the attachment tab (20).

5. Attachment tab according to any one of the preceding claims, characterised in that the diameter of the passage for the attachment piece to pass into the attachment end (20) is larger than the diameter of the attachment piece.

6. Attachment tab according to claim 1, characterised in that the transverse retaining piece (32) is a conformation of the attachment end (20) having two opposite, separate flexible strips (33 and 34), each having opposite it a hemispherical relief (35 and 36) cooperating with a clip (37) which is solidly connected to the rear face of the door and is also formed by two flexible strips (38 and 39), each having a hollow space opposite it, with hemispherical shapes (40 and 41) which complement the reliefs of the two flexible strips (33 and 34) of the bend (32).

7. Attachment tab according to the preceding claim, characterised in that the clip (37) has enough space at the jaw base to receive an additional indentation resulting in unlocking.

8. Method for mounting and attaching an inspection door with the aid of attachment tabs such as the attachment tab claimed above, characterised in that each attachment tab is fitted after it has been wedged against the corner formed by the narrow edge of the opening and the adjacent wall, it is immobilized in primary manner by one or several nails or other means passing through the immobilization ends of the tab, and in that the depth of each piece for solid connection is then adjusted in dependence upon the thickness of the tiled door and the additional retaining pieces and the thickness of the adhesive, the additional element is placed in position, this element being a metal plate or a locking piece which engages with the piece for solid connection, the zone opposite the rear face of the plate of the door is coated with adhesive, the door is placed in position, and application of the adhesive and fitting of the tiles to the door and to the covering wall of the bathtub, then takes place.
